# FASCICULE DE BREVET EUROPEEN

(11) **EP 1 101 838 B1**
(45) Date de publication et mention de la délivrance du brevet: **18.08.2010**
(21) Numéro de dépôt: 99420230.7
(22) Date de dépôt: 19.11.1999
(51) Int. Cl.: C25C 3/06

(54) **Méthode de gestion du fonctionnement d'une installation de production d'aluminium par électrolyse ignée et installation de production d'aluminium mettant en oeuvre cette méthode**
Verfahren zum Betriebsablauf einer Aluminium-Schmelzflusselektrolyseanlage und mit diesem Verfahren betriebene Aluminium-Herstellungsanlage
Method of management in the operation of a molten salt aluminium electrolysis plant and aluminium production plant managed by this method

(43) Date de publication de la demande: 23.05.2001
(73) Titulaire: REEL, 69450 Saint Cyr au Mont d'Or (FR); Alu Conseil Ingenierie Service, 59182 Loffre (FR)
(72) Inventeur: Piron, Gérard, 69006 Lyon (FR); Huon, Serge, 59182 Loffre (FR)
(74) Mandataire: Vuillermoz, Bruno

(56) Documents cités:
- EP-A- 0 618 313

## Description

L'invention concerne une méthode de gestion du fonctionnement d'une usine de production d'aluminium par électrolyse ignée. Elle concerne également l'installation mettant en oeuvre ce procédé.

Elle concerne plus particulièrement la gestion des outils nécessaires au fonctionnement d'une telle installation, et notamment les outils de levage, de manutention etc...., traditionnellement mis en oeuvre dans les installations du type en question.

De manière connue, la production d'aluminium par électrolyse ignée met en oeuvre une réaction d'électrolyse d'alumine dans un bain de cryolithe fondue selon la réaction :

Cette réaction met en oeuvre un bain en fusion comprenant un mélange de cryolithe et d'alumine, dont la température est généralement supérieure à 800 ° C. Compte-tenu des énergies mises en oeuvre et afin de limiter au maximum les pertes inhérentes aux phases de redémarrage, les installations de production d'aluminium mettant en oeuvre cette technologie, fonctionnent en général en continu au niveau de séries de cuves d'aluminium, dont le nombre et les dimensions sont fonction d'une part, de l'ampèrage disponible du courant continu alimentant les cuves, et d'autre part, de la quantité de production souhaitée.

Par ailleurs, les installations sont fréquemment organisées d'une façon telle, qu'elles présentent un ensemble de cuves en série, montées parallèlement l'une à l'autre, installées au sein du même bâtiment ou dans des bâtiments distincts, disposés symétriquement par rapport à une allée centrale destinée notamment à permettre la manutention des poches à bain de cryolithe fondue pour les cuves d'électrolyse, les poutres de relevage des cadres anodiques et autres circulations des accessoires de cuves, et plus particulièrement destinée à la manutention de poches de réception de l'aluminium fondu obtenu par électrolyse.

De telles séries de cuves d'électrolyse peuvent s'étendre sur des distances relativement importantes, pouvant typiquement atteindre le kilomètre et, sans que cela constitue un standard, un certain nombre d'installations comporte deux séries parallèles comprenant 288 cuves, chacune des séries étant servies par huit machines complexes identiques portant l'ensemble des outils nécessaires au fonctionnement de ladite installation et assurent :
- le changement des anodes, incluant :
   ■ le piquage de la croûte superficielle se formant à la surface supérieure de chacune des cuves, c'est à dire la rupture de cette croûte,
   ■ la collecte de tout ou partie des morceaux provenant de la rupture de ladite croûte,
   ■ l'arrachage proprement dit des anodes usées ;
   ■ la mise en place des anodes neuves ;
- le relevage des cadres anodiques, rendu nécessaire compte-tenu de l'usure dans le temps desdites anodes ;
- les opérations de prélèvement de l'excès de bain de cryolithe fondue et de réception d'aluminium fondu obtenu ;
- enfin des opérations annexes de maintenance et correctives de fonctionnement.

Au sein des installations connues à ce jour, et dont le principe de fonctionnement est illustré schématiquement en relation avec la figure 1, ces machines (5) fonctionnent selon un cheminement alternatif en « tiroir » entre une cuve n° 1 et une cuve n. On a donc représenté sur la figure 1 quatre zones successives (11), représentant quatre cheminements pour chacune des deux machines (5) illustrées sur cette figure.

Comme indiqué ci-dessus, chacune desdites machines (5) est susceptible d'effectuer l'intégralité des tâches correspondant aux fonctions nécessaires au bon fonctionnement de l'installation. Plus précisément, une machine (5) effectue, lors d'une première translation au dessus d'un lot (11) de cuves auquel elle est affectée une même tâche déterminée, de sorte qu'elle répète cette tâche au niveau des (n- 1) cuves consécutives. Puis, ladite machine est translatée à la cuve d'origine du lot (11) considéré, afin d'effectuer une seconde tâche, différente de la précédente, et, le cycle est ainsi recommencé pour les différentes tâches nécessaires au fonctionnement de l'installation.

Ainsi, pour l'installation décrite ci-dessus de 288 cuves, huit machines effectuent ainsi des allers et retours, donc fonctionnement en tiroir, pour assurer ces différentes tâches.

Si d'un point de vue du résultat technique proprement dit, le mode de fonctionnement de ce type d'installation donne satisfaction, en revanche, il s'accompagne d'inconvénients d'ordre fonctionnel ou structurel rappelés ci-après.

Tout d'abord, les outils de chaque machine ont un taux d'utilisation insuffisant, entraînant dès lors une multiplication du besoin en machines.

Par ailleurs, de par leur fonction multitâches, ces machines entraînent nécessairement un sur-dimensionnement des éléments qui les constituent, afin de pouvoir faire face aux tâches nécessitant des caractéristiques et des performances techniques élevées.

Ensuite, ce mode de fonctionnement induit une complexité dans l'organisation technologique des machines, défavorable à l'automatisation des fonctions. Cette complexité d'organisation induit également la mise en oeuvre de machines lourdes et encombrantes, grevant les coûts de fabrication des machines, mais également ceux plus généraux du génie civil lié à la taille des bâtiments et des usines dans lesquels sont montées de telles installations.

Enfin, une telle organisation impose un personnel plus nombreux, puisqu'elle nécessite une personne dans la cabine de pilotage de la machine et une personne au sol pour assurer les opérations manuelles d'assistance, impliquant en outre des problèmes de sécurité.

En d'autres termes, la mise en oeuvre de machines multifonctionnelles ou multitâches limite le nombre de cuves susceptibles d'être traitées par une même machine, compte-tenu du procédé de fonctionnement mis en oeuvre, grevant de fait de manière supplémentaire, les coûts de fonctionnement de l'installation en question.

Cette augmentation des coûts est donc d'abord inhérente au faible taux d'utilisation des fonctions élémentaires trop nombreuses pour une même machine. Elle concerne donc les trois éléments principaux concourant à l'ingénierie de ce type d'installation, à avoir :
- le matériel de manutention ;
- le mode de gestion de l'installation ;
- la conception et l'ingénierie de l'installation .

Le fonctionnement dit « à tiroir » associé à de telles machines universelles, mobilise donc en plus des coûts globaux d'équipement très importants et très lourds, des coûts d'exploitation également très élevés.

L'objet de la présente invention vise donc à optimiser les équipements, partant à augmenter leur productivité et en corollaire, à diminuer tant les coûts de fonctionnement que les coûts de construction des installations du type en question.

Elle concerne donc tout d'abord une méthode de gestion du fonctionnement d'une installation de production d'aluminium par électrolyse ignée du type comportant deux halls d'électrolyse, c'est à dire deux séries de cuves parallèles et symétriques l'une de l'autre par rapport à une allée centrale au niveau de laquelle s'effectue notamment la manutention d'une poche de coulée de cryolithe fondue et d'une poche de réception d'aluminium liquide, et dans laquelle les deux halls d'électrolyse sont alimentés en série en électricité.

Cette méthode consiste à assurer les différentes opérations de manutention au niveau de chacune des cuves, nécessaires au fonctionnement de l'installation, selon une boucle fermée, les organes nécessaires audit fonctionnement se translatant au niveau de l'ensemble des cuves des halls d'électrolyse selon des cycles continus et toujours dans le même sens.

Ainsi, lesdits organes se translatent au niveau du premier hall selon un sens déterminé jusqu'à l'extrémité dudit hall, puis sont transférés au niveau de l'extrémité adjacente du hall parallèle, dénommé second hall, puis se translatent en sens inverse par rapport au sens de translation adopté au niveau dudit premier hall au niveau dudit second hall, et enfin sont transférés audit premier hall, pour recommencer ainsi les différents cycles nécessaires au fonctionnement de l'installation.

Ainsi, chacun de ces organes assure un nombre d'opérations plus réduit que dans le cadre des installations de l'art antérieur, répétées d'une cuve à l'autre, et en circulant constamment dans le même sens jusqu'à l'extrémité des halls, où ils sont transférés au hall parallèle par l'intermédiaire d'un pont transfert ou pont transbordeur.

En d'autres termes, l'invention consiste à assurer une cyclisation du déplacement des organes nécessaires au fonctionnement de l'installation, ladite installation fonctionnant en flux tournant s'agissant desdits organes.

Ce faisant, il devient possible de séparer les fonctions au niveau des organes et non plus de mettre en oeuvre une machine multifonctionnelle, dont on a pu montrer le faible taux d'utilisation et son corollaire, l'augmentation des coûts d'investissement et de fonctionnement et les coûts de génie civil.

Ainsi, ce mode d'exploitation permet d'aboutir à une amélioration de la productivité et de la rentabilité, diminuant les temps morts et assurant une pleine exploitation des organes ou machines, et nécessitant moins de matériels en réserve pour parer aux éventuelles indisponibilités des machines en cours de fonctionnement.

Par ailleurs, chaque type de machine ou d'organe spécialisé est caractérisé par des dimensions, volumes et poids inférieurs à ceux des machines multifonctionnelles de l'art antérieur. Il en découle donc des possibilités de réduction des volumes et dimensions des bâtiments destinés à abriter ce type d'installation, mais également du dimensionnement des éléments de structure, d'où une diminution significative des coûts d'investissement.

Avantageusement, selon une première caractéristique de l'invention, les organes sont mono-fonction. Afin d'optimiser le fonctionnement de l'installation, notamment lorsque des séries importantes de cuves sont mises en oeuvre, ces organes mono-fonction fonctionnent en séries ou trains de plusieurs organes.

Selon une autre forme de réalisation de l'invention, les organes sont plurifonctionnels et avantageusement sont répartis en deux machines fondamentales, respectivement une machine de manutention des anodes, assurant le piquage de la croûte superficielle, l'arrachage des anodes usées, le nettoyage de la cavité de la cuve, la mise en place des anodes neuves avec mesure de remise à niveau des anodes, et une machine de fonction plus généraliste de manutention de la poche de coulée d'aluminium et de manutention de la poutre de relevage des cadres d'anodes au niveau des cuves, assurant en outre les travaux annexes. L'installation est donc munie d'une série de paires constituées chacune par ces deux types de machine, fonctionnant toujours en cycle fermé.

L'invention concerne enfin l'installation mettant en oeuvre cette méthode.

La manière dont l'invention peut être réalisée et les avantages qui en découlent ressortiront mieux de l'exemple de réalisation qui suit donné à titre indicatif et non limitatif à l'appui des figures annexées.
La figure 1 est une représentation schématique, illustrant, comme déjà dit, le mode de fonctionnement des installations de l'art antérieur.
La figure 2 est une représentation schématique illustrant le principe de fonctionnement de l'installation conforme à l'invention.
La figure 3 est une représentation schématique en perspective illustrant la machine de manutention et de levage des anodes, du type de celle mise en oeuvre dans l'invention.

La figure 4 est une représentation schématique en perspective illustrant la machine à objectifs multiples et à manutention de la poche de coulée, du type de celle mise en oeuvre dans l'invention.

La figure 2 concerne l'invention proprement dite, et notamment la méthode de gestion du fonctionnement d'une installation de production d'aluminium selon la technologie de l'électrolyse ignée.

L'installation du type en question est installée au sein d'un bâtiment représenté par la référence générale (1) et peut comporter un seul bâtiment ou deux bâtiments distincts. Elle intègre deux halls, respectivement (2) et (3), comportant chacun une série de cuves d'électrolyse montées parallèlement l'une à l'autre, et symétriquement l'une à l'autre par rapport à une allée centrale (4) délimitée par les deux halls. Cette allée centrale est utilisée, de manière connue, comme zone d'implantation du dispositif d'alimentation en alumine desdites cuves, et par ailleurs, pour recevoir l'implantation d'un système de captation et de traitement des fumées, notamment des gaz issus de la réaction d'électrolyse (notamment monoxyde et dioxyde de carbone, oxygène ainsi qu'émanations fluorées).

Ces cuves sont sensiblement identiques les unes aux autres et comportent les éléments nécessaires à leur fonctionnement. Elles reçoivent notamment le bain d'électrolyse en fusion constituée d'alumine et des cryolithe fondues.

Selon une caractéristique essentielle de l'invention, les machines assurant le fonctionnement de l'installation travaillent en boucle fermée au niveau des deux séries de cuves (2) et (3). Dans l'installation décrite, on a représenté cinq couples de deux machines (13, 14) fonctionnant ainsi en boucle fermée. Plus précisément, quatre de ces couples (13, 14), (13', 14'), (13", 14") et (13"', 14"') sont opérationnels, le dernier représenté en zone de maintenance (15) n'étant pas appelé à fonctionner lors du fonctionnement normal de l'installation, et n'étant destiné qu'à permettre le remplacement lors d'un dysfonctionnement ou d'une panne de l'un des couples.

Chacun des couples est constitué de deux machines différentes, respectivement une machine de manutention des anodes (13) et une machine assurant les autres tâches nécessaires au fonctionnement de l'installation, et notamment la manutention de la poche de coulée et le relevage des cadres anodiques.

Ces machines ont été représentées plus en détail au niveau des figures 3 et 4.

La machine (13) va être décrite succinctement, attendu qu'elle a fait l'objet d'une demande de brevet antérieure des demandeurs EP 99420037.6.

Il convient néanmoins de rappeler qu'elle est fondamentalement constituée d'un pont roulant (15), destiné à se déplacer au dessus des séries de cuves. Ce pont roulant comporte différents chemins de roulement, respectivement (16), (17) et (18), orientés perpendiculairement par rapport à la direction de translation du pont (15), chacun des chemins de roulement précités étant destiné à recevoir un chariot portant des organes assurant des fonctions différentes.

Ainsi, le chemin de roulement (16) reçoit un chariot (19) destiné à recevoir un outil de levage, à l'extrémité duquel est monté un outil de piquage de la croûte superficielle présent au niveau de la surface superficielle de chacune des cuves.

Le chemin de roulement (17) reçoit un chariot (20), recevant également un engin de levage pourvu à son extrémité libre d'un outil destiné à assurer l'arrachage des anodes usées. Ce chariot (20) est également destiné à assurer la mise en place des anodes neuves avec corollairement une mesure de la remise à niveau des anodes.

Enfin, le chemin de roulement (18) reçoit un chariot (21) destiné à recevoir un engin de levage portant un outil assurant le nettoyage de la cavité de la cuve.

Ces trois chariots (19), (20) et (21) sont susceptibles de fonctionner de manière indépendante l'un de l'autre. On conçoit dès lors que cette machine (13) peut assurer plusieurs tâches et que par exemple, au niveau d'une cuve n, elle est susceptible d'assurer la fonction de piquage alors qu'au niveau de la cuve (n + 1), elle assure par exemple la fonction d'arrachage des anodes usées, et au niveau de la cuve (n + 2), la fonction de nettoyage de la cavité de la cuve, la machine (13') l'ayant précédé au niveau de cette cuve ayant déjà assuré la fonction précédente de piquage.

La machine (14) est décrite plus en détail en liaison avec la figure 4. Elle sera décrite succinctement attendu qu'elle fait l'objet d'une demande de brevet déposée le même jours que la présente par l'un des Demandeurs.

Il est simplement rappelé qu'elle est également constituée d'un pont roulant (22), susceptible de se déplacer sur le même chemin de roulement que celui recevant le pont (15). Ce pont roulant (22) comporte deux chemins de roulement parallèles (23) et (24), orientés perpendiculairement par rapport à la direction de translation du pont (22).

Le chemin de roulement interne (24) est destiné à recevoir un chariot (25), destiné à assurer la manutention de la poche de coulée d'alumine ou de bain d'aluminium. Il présente typiquement une capacité de levage de l'ordre de 20 à 40 tonnes.

Le chemin de roulement externe (23), est destiné à recevoir deux chariots (26) et (27), sensiblement identiques, susceptibles de passer au dessus du chariot (25), et destinés, notamment lorsqu'ils fonctionnent simultanément, à assurer le relevage des cadres anodiques. En outre, lorsqu'ils fonctionnent de manière élémentaire, ils sont destinés à assurer les travaux auxiliaires, comme par exemple la manutention des piqueurs doseurs, des dalles inter - cuves lors de la mise en arrêt d'une cuve, ainsi que tous les accessoires utiles à cette opération, tout comme ceux utiles au redémarrage d'une cuve.

Qu'il s'agisse de la machine (13) ou de la machine (14), conçues symétriquement, on comprend que, de par leur structure et leur architecture, elles peuvent tout aussi bien fonctionner au niveau du premier hall d'électrolyse (2) ou au niveau du second hall d'électrolyse (3).

En effet, s'agissant de la machine (13), compte tenu d'une part de l'indépendance du fonctionnement des différents chariots qu'elles supportent, et d'autre part du caractère non concourant des chemins de roulement correspondant, rien ne s'oppose à ce que cette machine s'adapte à chacune des deux séries de cuves (2, 3), attendu en outre, que ladite machine (13) n'interfère par avec la manutention de la poche de coulée se translatant au niveau de l'allée centrale (4).

S'agissant de la machine (14), compte tenu de la possibilité offerte au chariot de manutention de la poche de coulée (25) de croiser les chariots de relevage de cadres anodiques (26) et (27), en passant sous ces derniers, elle peut parfaitement interférer avec la poche de coulée au niveau de l'allée centrale, quelle que soit la série de cuves au niveau de laquelle elle se situe.

Ces machines (13, 14....) sont également susceptibles d'assurer l'alimentation en alumine des cuves. On a symboliquement représenté, au sein de la figure 5, une vue en section transversale d'une installation conforme à l'invention, sur laquelle apparaissent les deux halls de cuves. En position centrale, et surplombant lesdits halls afin de ne pas interférer avec le système de captation des fumées (35) résultant de la réaction d'électrolyse, est ménagée une trémie d'alumine fixe (30), implantée en toiture dans la zone centrale du bâtiment, et qui sert de réserve tampon pour l'alimentation des machines (14, 14', 14", 14"') circulant dans ce hall.

Une canalisation (31) s'étend à partir de ladite trémie (30), de telle sorte à permettre l'alimentation des machines (14) en alumine fondue. Pour ce faire, lesdites machines sont acheminées au niveau de l'extrémité de ladite trémie, afin de procéder au rechargement en alumine. Plus précisément, les machines (14) sont pourvues d'une trémie secondaire (32) intégrée dans la poutre du pont supportant l'une des parties des chemins de roulement (23, 24), susceptible de venir se positionner sous l'extrémité de l'extrémité de la canalisation (31). Ces trémies secondaires (32) sont elles-mêmes munies d'un système de remplissage des cuves (33) associé à des trémies (34) associées aux cuves elles-mêmes.

Les trémies secondaires (32) ont une capacité de stockage en alumine d'environ 15 à 20 tonnes, fonction de la capacité propre des trémies (34) de chaque cuve, de la périodicité de remplissage desdites cuves, et du nombre de cuves à servir entre deux remplissages des trémies secondaires (32).

Ainsi, afin de ne pas augmenter la durée d'occupation des machines (14), il peut être avantageux de prévoir que l'opération de remplissage en alumine d'une cuve s'effectue pendant la coulée (c'est à dire la collection d'aluminium liquide) qui s'opère au niveau de la cuve voisine. La synchronisation de ces deux opérations est tout d'abord rendue possible du fait que la durée de remplissage d'une cuve en alumine est inférieure à la durée de coulée en aluminium. En outre, le pas entre deux cuves consécutives d'un même hall étant constant, la structure du pont roulant constitutif des machines (14) est réalisée de façon telle, que lorsqu'une telle machine est positionnée en position de coulée au niveau d'une cuve, la bouche de remplissage de la cuve adjacente coïncide avec le système d'alimentation (32) en alumine de ladite machine (14).

Ainsi qu'on l'a représenté sur la figure 2, les machines (13) et (14), respectivement (13', 13", 13"') et (14', 14", 14"') sont susceptibles d'être transférées d'un hall d'électrolyse à l'autre au moyen de ponts transbordeurs, représentés schématiquement par les références (10) et (12), et positionnées au niveau des deux extrémités des deux halls.

Si la mise en oeuvre d'un pont transbordeur (10) est certes connu, sa finalité était limitée à ce jour à permettre la réalisation des opérations de maintenance et d'entretien des machines de manutention au niveau de la zone de maintenance (15), en assurant le transfert des dites machines à ce niveau, ainsi que les opérations de transfert des cuves vers la zone de maintenance correspondante.

Dans l'installation conforme à la figure 2, le pont transbordeur (10) est destiné à permettre le transfert des machines (13,14 ; 13', 14' ; 13" , 14" ; 13"', 14"') lorsqu'elles arrivent en bout de course du hall (2), donc à droite sur la figure 2 au niveau du second hall (3), alors que le pont transbordeur (12) est lui destiné à permettre le transfert desdites machines au niveau dudit premier hall (2), lorsqu'elles arrivent à l'extrémité gauche sur la figure 2, afin d'assurer une cyclisation en boucle fermée du cheminement desdites machines, selon les flèches F matérialisées au sein de cette figure.

On conçoit dès lors par rapport à l'art antérieur, que l'on spécialise dans une certaine mesure les machines, de telle sorte à leur conférer un meilleur taux d'utilisation. En effet, chacune des machines (13, 13', 13", 13"') va assurer une fonction ou une tâche différente au fur et à mesure de sa progression le long des séries de cuves. Il en est de même s'agissant des machines (14, 14', 14", 14''').

Ce faisant, de par cette spécialisation, il devient inutile de surdimensionner les éléments constitutifs de ces machines, aboutissant à une diminution des coûts d'ordre technique relatif notamment aux chemins de roulement destinés à supporter ces machines.

Ainsi, le coût de réalisation d'une paire de machines (13, 14) s'avère inférieur au coût correspondant à la réalisation d'une machine multifonctions de l'art antérieur, tout en remplissant les mêmes fonctions ou des fonctions équivalentes.

Qui plus est, il devient également plus aisé d'automatiser le fonctionnement de ces machines du fait que chaque outil doit seulement suivre un déplacement dans l'espace combinaison de trois mouvements linéaires pour assurer le service de chaque cuve. Comme chaque outil a sa rotation propre, cela simplifie considérablement les contraintes de positionnement de la machine sur la cuve.

On aboutit en fait à une rotation continue des machines de fonctionnement (13) et (14).

On a ainsi remplacé le mouvement alternatif, dit « en tiroir » des installations de l'art antérieur, par un flux continu en boucle fermée desdites machines, chaque ensemble de machines, associées dans l'exemple décrit par paire, travaillant de la première à la dernière cuve de la boucle ainsi constituée, et ce de manière continue, de par la mise en oeuvre de deux ponts transbordeurs.

Dans un exemple spécifique de réalisation, tel que celui précisé en préambule de la présente demande, et comportant 288 cuves réparties selon deux séries de cuves de 144 cuves, et tenant compte des durées de cycles nécessaires, l'optimisation du nombre de machines conduit à définir chaque lot par paire de machines, tel que représenté sur la figure 2.

Les huit machines de l'art antérieur sont remplacées par quatre paires d'engins plus spécialisés.

Cette nouvelle méthode de gestion et d'organisation en flux tournant supprime les nombreux temps morts de changement de fonction desdites machines, ainsi que les durées nécessaires au retour des machines lors de leur fonctionnement en tiroir.

Elle favorise en outre la spécialisation du personnel et permet en outre une automatisation des fonctions. Il est donc généré une productivité globale nettement améliorée.

Enfin, elle permet une diminution drastique des coûts de fabrication de telles installations.

## Revendications

1. Méthode de gestion du fonctionnement d'une installation de production d'aluminium par électrolyse ignée du type comportant un ensemble (2, 3) de deux halls d'électrolyse comportant chacun une série de cuves, lesdits halls étant parallèles et symétriques l'un de l'autre par rapport à une allée centrale (4) au niveau de laquelle s'effectue la manutention des poches de coulée d'aluminium liquide, ***caractérisée* en ce qu'**elle consiste à assurer les différentes opérations de manutention au niveau de chacune des cuves, nécessaires au fonctionnement de l'installation, selon une boucle fermée, les organes (13, 13', 13", 13"', 14, 14', 14", 14"') nécessaires audit fonctionnement se translatant au niveau de l'ensemble des cuves des deux halls selon des cycles continus.

2. Méthode de gestion du fonctionnement d'une installation de production d'aluminium selon la revendication 1, ***caractérisée* en ce que** les organes (13, 13', 13", 13"', 14, 14', 14", 14"') nécessaires audit fonctionnement se translatent au niveau du premier hall (2) selon un sens déterminé jusqu'à l'extrémité dudit hall, puis sont transférés au niveau de l'extrémité adjacente du hall parallèle dit second hall (3), puis se translatent en sens inverse par rapport au sens de translation adopté au niveau dudit premier hall au niveau dudit second hall, et enfin sont transférés audit premier hall (2), pour recommencer ainsi les différents cycles nécessaires au fonctionnement de l'installation.

3. Méthode de gestion du fonctionnement d'une installation de production d'aluminium selon l'une des revendications 1 et 2, ***caractérisée* en ce que** les organes (13, 13', 13", 13"', 14, 14', 14", 14"') nécessaires audit fonctionnement sont mono-fonction.

4. Méthode de gestion du fonctionnement d'une installation de production d'aluminium selon la revendication 3, ***caractérisée* en ce que** les organes mono-fonction fonctionnent en séries ou trains de plusieurs organes.

5. Méthode de gestion du fonctionnement d'une installation de production d'aluminium selon l'une des revendications 1 et 2, ***caractérisée* en ce que** les organes (13, 13', 13", 13"', 14, 14', 14", 14"') nécessaires audit fonctionnement sont plurifonctionnels.

6. Méthode de gestion du fonctionnement d'une installation de production d'aluminium selon la revendication 5, ***caractérisée* en ce que** les organes (13, 13', 13", 13"'), constitués de machines de manutention des anodes assurent les fonctions suivantes :
• le piquage de la croûte superficielle se formant à la surface supérieure de chacune des cuves, c'est à dire la rupture de cette croûte,
• la collecte de tout ou partie des morceaux provenant de la rupture de ladite croûte,
• l'arrachage proprement dit des anodes usées ;
• la mise en place des anodes neuves.

7. Méthode de gestion du fonctionnement d'une installation de production d'aluminium selon l'une des revendications 5 et 6, ***caractérisée* en ce que** les organes (14, 14', 14", 14"') assurent les fonctions suivantes :
• le relevage des cadres anodiques ;
• les opérations de coulée d'alumine dans les cuves et de réception d'aluminium liquide obtenu ;
• les opérations annexes de maintenance et correctives de fonctionnement.

8. Méthode de gestion du fonctionnement d'une installation de production d'aluminium selon l'une des revendications 5 à 7, ***caractérisée* en ce que** les organes (13, 13', 13", 13"', 14, 14', 14", 14"') nécessaires audit fonctionnement sont translatés par paires.

9. Méthode de gestion du fonctionnement d'une installation de production d'aluminium selon l'une des revendications 5 à 8, ***caractérisée* en ce que** les machines (14, 14', 14", 14"') sont périodiquement remplies d'alumine fondue à partir d'une trémie centrale (30), afin de permettre de procéder au remplissage des cuves d'électrolyse après leur vidange en aluminium liquide.

10. Méthode de gestion du fonctionnement d'une installation de production d'aluminium selon la revendication 9, ***caractérisée* en ce que** le remplissage d'une cuve en alumine fondue par l'une des machines (14, 14', 14", 14"') s'effectue simultanément avec la vidange de la cuve adjacente en aluminium liquide au moyen de la même machine.

11. Installation pour la production d'aluminium par électrolyse ignée comprenant deux hall d'électrolyse (2, 3) comportant chacun une série de cuves à électrolyse, lesdits halls étant symétriques par rapport à une allée centrale (4) au niveau de laquelle s'effectue la manutention d'une poche de coulée d'aluminium fondue, ***caractérisée* :**
■ **en ce que** chacune desdites séries de cuves (2, 3) est surmontée d'une pluralité de paires de machines (13, 13', 13", 13"', 14, 14', 14", 14"'), respectivement :
◆ de manutention des anodes assurent les fonctions suivantes :
• le piquage de la croûte superficielle se formant à la surface supérieure de chacune des cuves, c'est à dire la rupture de cette croûte,
• la collecte de tout ou partie des morceaux provenant de la rupture de ladite croûte,
• l'arrachage proprement dit des anodes usées ;
• la mise en place des anodes neuves ;
◆ de manutention de la poche de coulée, assurant les fonctions suivantes :
• le relevage des cadres anodiques ;
• les opérations de coulée d'alumine dans les cuves et de réception d'aluminium liquide obtenu ;
• les opérations annexes de maintenance et correctives de fonctionnement ;
■ en ce que les deux séries de cuves sont surmontées au niveau de leurs deux extrémités d'un pont transbordeur (10, 12), susceptible de permettre le transfert des machines (13, 13', 13", 13"', 14, 14', 14", 14"') d'un hall (2) au hall parallèle (3), selon un cycle en boucle fermée ;
■ et en ce que les dites machines (13, 13', 13", 13"', 14, 14', 14", 14"') se translatent par paires au dessus des cuves.

12. Installation pour la production d'aluminium par électrolyse ignée selon la revendication 11, ***caractérisée* en ce que** les machines (14, 14', 14", 14"') sont en outre munies de trémies secondaires (32), destinées à être périodiquement remplies d'alumine fondue à partir d'une trémie centrale (30), et destinées à procéder au remplissage des cuves d'électrolyse après vidange en aluminium liquide.

## Claims

1. Method of managing the operation of a plant for the production of aluminium by igneous electrolysis, of the type having a set of two electrolysis potrooms (2, 3), each having a series of pots, the said potrooms being mutually parallel and symmetrical with respect to a central passageway (4) in which the handling of the liquid-aluminium tapping crucibles is carried out, ***characterized* in that** it consists in carrying out the various handling operations at each of the pots, necessary for the operation of the plant, in a closed loop, the members (13, 13', 13", 13"', 14, 14', 14", 14"') needed for the said operation being moved over all the pots of the two potrooms in continuous cycles.

2. Method of managing the operation of an aluminium production plant according to Claim 1, ***characterized* in that** the members (13, 13', 13", 13"', 14, 14', 14", 14"') needed for the said operation are moved in the first potroom (2) in a defined direction as far as the end of the said potroom, are then transferred to the adjacent end of the parallel potroom, called the second potroom (3), are then moved in the said second potroom in the opposite direction with respect to the direction of movement adopted in the said first potroom and finally are transferred to the said first potroom (2), in order thus to repeat the various cycles necessary for the operation of the plant.

3. Method of managing the operation of an aluminium production plant according to either of Claims 1 and 2, ***characterized* in that** the members (13, 13', 13", 13"', 14, 14', 14", 14"') needed for the said operation are monofunctional.

4. Method of managing the operation of an aluminium production plant according to Claim 3, ***characterized* in that** the monofunctional members operate in series or trains of several members.

5. Method of managing the operation of an aluminium production plant according to either of Claims 1 and 2, ***characterized* in that** the members (13, 13', 13", 13"', 14, 14', 14", 14"') needed for the said operation are multifunctional.

6. Method of managing the operation of an aluminium production plant according to Claim 5, ***characterized* in that** the members (13, 13', 13", 13"'), consisting of anode-handling machines, carry out the following functions:
• the pricking of the surface crust forming on the upper surface of each of the pots, that is to say the breaking of this crust;
• the collecting of all or some of the pieces coming from the breaking of the said crust;
• the actual pulling-out of the spent anodes;
• the fitting of fresh anodes;

7. Method of managing the operation of an aluminium production plant according to either of Claims 5 and 6, ***characterized* in that** the members (14, 14', 14", 14"') carry out the following functions:
• the lifting of the anode frames;
• the operations of pouring alumina into the pots and of tapping off the liquid aluminium obtained;
• the ancillary maintenance operations and corrective actions during operation.

8. Method of managing the operation of an aluminium production plant according to one of Claims 5 to 7, ***characterized* in that** the members (13, 13', 13", 13"', 14, 14', 14", 14"') needed for the said operation are moved in pairs.

9. Method of managing the operation of an aluminium production plant according to one of Claims 5 to 8, ***characterized* in that** the machines (14, 14', 14", 14"') are periodically filled with molten alumina from a central hopper (30) so as to allow the electrolysis pots to be filled after they have been drained of liquid aluminium.

10. Method of managing the operation of an aluminium production plant according to Claim 9, ***characterized* in that** the filling of one pot with molten alumina by one of the machines (14, 14', 14", 14"') takes place simultaneously with the draining of the adjacent pot of liquid aluminium by means of the same machine.

11. Plant for the production of aluminium by igneous electrolysis, comprising two electrolysis potrooms (2, 3), each having a series of electrolysis pots, the said potrooms being symmetrical with respect to a central passageway (4) in which the handling of a molten-aluminium tapping crucible is carried out ***characterized*:**
○ **in that** each of the said series of pots (2, 3) is surmounted by a plurality of pairs of machines (13, 13', 13", 13"', 14, 14', 14", 14"') respectively:
- for handling the anodes, carrying out the following functions:
• the pricking of the surface crust forming on the upper surface of each of the pots, that is to say the breaking of this crust,
• the collecting of all or some of the pieces coming from the breaking of the said crust,
• the actual pulling-out of the spent anodes,
• the fitting of fresh anodes;
- for handling the pouring ladle and tapping crucible, carrying out the following functions:
• the lifting of the anode frames;
• the operations of pouring alumina into the pots and of tapping off the liquid aluminium obtained,
• the ancillary maintenance operations and corrective actions during operation;
○ in that the two series of pots are surmounted at their two ends by a transferring crane (10, 12) capable of allowing the machines (13, 13', 13", 13"', 14, 14', 14", 14"') to be transferred from one potroom (2) to the parallel potroom (3) in a closed-loop cycle;
○ and in that the said machines (13, 13', 13", 13"', 14, 14', 14", 14"') are moved in pairs above the pots.

12. Plant for the production of aluminium by igneous electrolysis according to Claim 11 ***characterized* in that** the machines (14, 14', 14", 14"') are furthermore provided with secondary hoppers (32) intended to be periodically filled with molten alumina from a central hopper (30) and intended to fill the electrolysis pots after they have been drained of liquid aluminium.

## Patentansprüche

1. Verfahren zur Betriebsführung einer Anlage zur Erzeugung von Aluminium durch Schmelzelektrolyse, umfassend eine Einheit (2, 3) von zwei Elektrolysehallen, die jeweils eine Reihe von Wannen umfassen, wobei diese Hallen zueinander parallel und bezüglich eines Mittelgangs (4) symmetrisch sind, auf dessen Höhe die Handhabung der Pfannen zum Gießen von flüssigem Aluminium stattfindet, **dadurch gekennzeichnet, dass** es darin besteht, dass die verschiedenen, für den Betrieb der Anlage erforderlichen Handhabungsarbeitsgänge auf Höhe jeder der Wannen in einem geschlossenen Kreis gewährleistet werden, wobei die für diesen Betrieb erforderlichen Organe (13, 13', 13", 13"', 14, 14', 14", 14"') sich auf Höhe der Einheit der Wannen der beiden Hallen in kontinuierlichen Zyklen in Translation bewegen.

2. Verfahren zur Betriebsführung einer Anlage zur Erzeugung von Aluminium nach Anspruch 1, **dadurch gekennzeichnet, dass** die für den Betrieb erforderlichen Organe (13, 13', 13", 13"', 14, 14', 14", 14"') sich auf Höhe der ersten Halle (2) in einem bestimmten Sinn bis zum Ende der Halle in Translation bewegen, dann auf die Höhe des benachbarten Endes der parallelen Halle, zweite Halle (3) genannt, transferiert werden, dann auf Höhe der zweiten Halle in dem Sinn, der zu dem auf Höhe der ersten Halle gewählten Sinn entgegengesetzt ist, sich in Translation bewegen und schließlich zur ersten Halle (2) transferiert werden, um so die verschiedenen, für den Betrieb der Anlage erforderlichen Zyklen wieder von vorne zu beginnen.

3. Verfahren zur Betriebsführung einer Anlage zur Erzeugung von Aluminium nach einem der Ansprüche 1 und 2, **dadurch gekennzeichnet, dass** die für den Betrieb erforderlichen Organe (13, 13', 13", 13"', 14, 14', 14", 14"') monofunktional sind.

4. Verfahren zur Betriebsführung einer Anlage zur Erzeugung von Aluminium nach Anspruch 3, **dadurch gekennzeichnet, dass** die monofunktionalen Organe in Reihen oder Sätzen von mehreren Organen arbeiten.

5. Verfahren zur Betriebsführung einer Anlage zur Erzeugung von Aluminium nach einem der Ansprüche 1 und 2, **dadurch gekennzeichnet, dass** die für den Betrieb erforderlichen Organe (13, 13', 13", 13"', 14, 14', 14", 14"') mehrfunktional sind.

6. Verfahren zur Betriebsführung einer Anlage zur Erzeugung von Aluminium nach Anspruch 5, **dadurch gekennzeichnet, dass** die Organe (13, 13', 13", 13"'), die aus Maschinen zur Handhabung der Anoden bestehen, die folgenden Funktionen gewährleisten:
• das Aufstechen der sich auf der Oberfläche jeder der Wannen bildenden Oberflächenkruste, das heißt das Brechen dieser Kruste,
• das Sammeln aller durch das Brechen der Kruste entstandenen Stücke oder eines Teils davon,
• das eigentliche Ausreißen der verbrauchten Anoden;
• das Anbringen der neuen Anoden.

7. Verfahren zur Betriebsführung einer Anlage zur Erzeugung von Aluminium nach einem der Ansprüche 5 und 6, **dadurch gekennzeichnet, dass** die Organe (14, 14', 14", 14"') die folgenden Funktionen gewährleisten:
• das Heben der Anodenrahmen;
• die Arbeitsgänge des Gießens von Aluminiumoxid in die Wannen und des Empfangens von erhaltenem flüssigen Aluminium;
• die zugehörigen Arbeitsgänge der Wartung und Betriebskorrektur.

8. Verfahren zur Betriebsführung einer Anlage zur Erzeugung von Aluminium nach einem der Ansprüche 5 bis 7, **dadurch gekennzeichnet, dass** die für den Betrieb erforderlichen Organe (13, 13', 13", 13"', 14, 14', 14", 14"') paarweise in Translation bewegt werden.

9. Verfahren zur Betriebsführung einer Anlage zur Erzeugung von Aluminium nach einem der Ansprüche 5 bis 8, **dadurch gekennzeichnet, dass** die Maschinen (14, 14', 14", 14"') periodisch mit geschmolzenem Aluminiumoxid aus einem zentralen Trichter (30) befüllt werden, um die Durchführung der Befüllung der Elektrolysewannen nach dem Ablassen des flüssigen Aluminiums aus ihnen zu gestatten.

10. Verfahren zur Betriebsführung einer Anlage zur Erzeugung von Aluminium nach Anspruch 9, **dadurch gekennzeichnet, dass** die Befüllung einer Wanne mit geschmolzenem Aluminiumoxid durch eine der Maschinen (14, 14', 14", 14"') gleichzeitig mit dem Ablassen des flüssigen Aluminiums aus der benachbarten Wanne mit Hilfe derselben Maschine stattfindet.

11. Anlage zur Erzeugung von Aluminium durch Schmelzelektrolyse, umfassend zwei Elektrolysehallen (2, 3), die jeweils eine Reihe von Elektrolysewannen umfassen, wobei diese Hallen bezüglich eines Mittelgangs (4) symmetrisch sind, auf dessen Höhe die Handhabung einer Pfanne zum Gießen von flüssigem Aluminium stattfindet, **dadurch gekennzeichnet,**
■ **dass** über jeder der Reihen von Wannen (2, 3) eine Vielzahl von Paaren von Maschinen (13, 13', 13", 13"', 14, 14', 14", 14"') angeordnet ist, und zwar :
▲ zur Handhabung der Anoden, die die folgenden Funktionen gewährleisten:
• das Aufstechen der sich an der Oberfläche jeder der Wannen bildenden Oberflächenkruste, das heißt das Brechen dieser Kruste,
• das Sammeln aller durch das Brechen der Kruste entstandenen Stücke oder eines Teils davon,
• das eigentliche Ausreißen der verbrauchten Anoden;
• das Anbringen der neuen Anoden;
▲ zur Handhabung der Gießpfanne, die die folgenden Funktionen gewährleistet:
• das Heben der Anodenrahmen;
• Die Arbeitsgänge des Gießens von Aluminiumoxid in die Wannen und des Empfangens von erhaltenem flüssigen Aluminium;
• die zugehörigen Arbeitsgänge der Wartung und Betriebskorrektur;
■ dass über den beiden Reihen von Wannen auf Höhe ihrer beiden Enden eine Umladebrücke (10, 12) angeordnet ist, die geeignet ist, den Transfer der Maschinen (13, 13', 13", 13"', 14, 14', 14", 14"') von einer Halle (2) zur parallelen Halle (3) in einem Zyklus im geschlossenen Kreis zu ermöglichen;
■ und dass diese Maschinen (13, 13', 13", 13"', 14, 14', 14", 14"') sich über den Wannen paarweise in Translation bewegen.

12. Anlage zur Erzeugung von Aluminium durch Schmelzelektrolyse nach Anspruch 11, **dadurch gekennzeichnet, dass** die Maschinen (14, 14', 14", 14"') außerdem mit Nebentrichtern (32) versehen sind, die dazu bestimmt sind, periodisch mit geschmolzenem Aluminiumoxid aus einem zentralen Trichter (30) befüllt zu werden, und dazu bestimmt sind, die Befüllung der Elektrolysewannen nach Ablassen des flüssigen Aluminiums vorzunehmen.
